# EUROPÄISCHE PATENTSCHRIFT

(11) **EP 0 679 348 B1**
(45) Veröffentlichungstag und Bekanntmachung des Hinweises auf die Patenterteilung: **18.08.1999**
(21) Anmeldenummer: 95105837.9
(22) Anmeldetag: 19.04.1995
(51) Int. Cl.: A44B 11/25

(54) **Sicherheitsgurtschloss**
Safety belt buckle
Boucle de ceinture de sécurité

(30) Priorität: 28.04.1994 DE 4414924
(43) Veröffentlichungstag der Anmeldung: 02.11.1995
(73) Patentinhaber: ADAM OPEL AG, 65423 Rüsselsheim (DE)
(72) Erfinder: Specht, Martin, D-82340 Feldafing (DE)
(74) Vertreter: Bergerin, Ralf, Dipl.-Ing.

(56) Entgegenhaltungen:
- EP-A- 0 212 507
- EP-A- 0 485 656
- WO-A-90/10397
- DE-U- 9 202 525
- GB-A- 2 223 265
- GB-A- 2 271 377

## Beschreibung

Die Erfindung betrifft ein Sicherheitsgurtschloß nach dem Oberbegriff des Patentanspruches 1.

Bei einem Sicherheitsgurtschloß besteht bei Schockbelastung die Gefahr, daß der in die Steckzunge eingreifende Sperriegel und/oder die Drucktaste so bewegt werden, daß der Verriegelungseingriff mit der Steckzunge gelöst wird. Hierzu ist es bekannt, eine Ausgleichsmasse vorzusehen, bei deren Beschleunigung Trägheitskräfte entstehen, die eine derartige ungewollte Öffnungsbewegung verhindern und eine Schocksicherheit gewährleisten. Diese Schocksicherheit ist insbesondere dann erforderlich, wenn das Gurtschloß mit einem Gurtstraffer verbunden ist. Bei der Antriebsbewegung des Gurtstraffers, insbesondere bei Beginn und Ende der Strafferbewegung treten hohe Beschleunigungen und starke Verzögerungen auf. Durch die von der Ausgleichsmasse ausgehenden Trägheitskräfte wird eine Kompensation von auf die Drucktaste und/oder den Sperriegel wirkenden Kräften erreicht. Bei den bekannten Sicherheitsgurtschlössern wirken die kompensierenden Trägheitskräfte jedoch nur in einer bestimmten Richtung. Ein wirkungsvoller Einsatz der bekannten Schocksicherung ist daher nur gewährleistet bei einer geradlinigen Beschleunigung oder Abbremsung des Gurtschlosses in Gurtstrafferrichtung.

Ein derartiges Sicherheitsgurtschloß ist aus der GB-A-2 271 377 bekannt. Bei diesem Gurtschloß ist zur Schocksicherung ein schwenkbar gelagertes und eine Masse aufweisendes Schließelement vorgesehen, welches die bei Beschleunigung wirkenden Tägheitskräfte über einen Hebelarm unmittelbar auf die Drucktaste leitet und somit die an der Drucktaste in entgegengesetzter Richtung wirkenden Trägheitskräfte ausgleicht. Das Schließelement ist so ausgebildet und angeordnet, daß in verriegelter Stellung der Steckzunge das Schließelement (Ausgleichsmasse) unmittelbar am Sperriegel anliegt und somit diesen verriegelt.

Beim Sicherheitsgurtschloß gemäß der EP-A-0 212 507 ist ebenfalls eine Ausgleichsmasse 30 vorgesehen, welche nach einer ersten Ausführung des Sicherheitsgurtschlosses an einem etwa quer zum Einschubweg der Steckzunge ausgerichteten und am Gehäuse drehbar abgestützten Hebelarm angeordnet ist. Der Hebelarm steht dabei mit einem etwa parallel zum Einschubweg verschiebbaren Stößel in Verbindung, welcher die Bewegungen einer Schiebetaste zum Öffnen des Sicherheitsgurtschlosses und eines zwischen einer Schließ- bzw. Freigabestellung schwenkbaren Riegels für die Steckzunge miteinander koppelt. Über diesen Hebelarm wird bei Einwirkung einer Schockbelastung die Trägheitskraft der Ausgleichsmasse derart auf den Stößel übertragen, daß die ebenfalls am Stößel wirkende Trägheitskraft der Schiebetaste ausgeglichen wird und der Riegel in seiner verriegelten Stellung verbleibt.

Nach einer zweiten Ausführung des Sicherheitsgurtschlosses gemäß der EP-A-0 212 507 ist die Ausgleichsmasse an einer an einer Schloßplatte abgestützten Blattfeder angeordnet, welche in Ruhelage mit ihrem freien Ende bis an die Schiebetaste heranreicht. Die Blattfeder ist entgegen der Betätigungsrichtung der Schiebetaste leicht zurückgebogen und trägt an der dadurch gebildeten Oberseite die Ausgleichsmasse. Kommt es zu einer Schockbelastung, so schwenkt die Blattfeder unter Einwirkung der Trägheitskraft der Ausgleichsmasse in eine entsprechende Ausnehmung der Schiebetaste ein und hält diese über einen Anschlag fest, so daß eine Öffnungsbewegung der Schiebetaste ausgeschlossen ist.

Aufgabe der Erfindung ist es daher, ein Sicherheitsgurtschloß nach dem Oberbegriff des Patentanspruches 1 zu schaffen, bei dem eine Schocksicherheit in einem erweiterten Belastungsspektrum, insbesondere bei solchen Belastungen, die bei nicht geradliniger Führung des Gurtschlosses während der Strafferbewegung entstehen, gewährleistet wird.

Diese Aufgabe wird erfindungsgemäß durch die kennzeichnenden Merkmale des Patentanspruches 1 gelöst.

Bei der Erfindung wird auch eine Schocksicherung gewährleistet, wenn bei der Schockbelastung (überhöhte Beschleunigung) Querkräfte auftreten, insbesondere solche Kraftkomponenten, die quer zur Betätigungsrichtung der Drucktaste für das Öffnen des Sperriegeleingriffs in die Steckzunge bzw. quer zur Einschubrichtung der Steckzunge in den Einschubkanal des Gurtschlosses wirken. Solche Kräfte treten insbesondere dann auf, wenn bei der Gurtstrafferbewegung das

Gurtschloß nicht geradlinig geführt wird, sondern auf einer gekrümmten Bahn die Gurtstrafferbewegung ausführt. Es wirken dann auf den Sperriegel, insbesondere wenn der Sperriegel schwenkbar im Gurtschloß gelagert ist, Trägheitskräfte, welche den Sperrriegel aus der Verriegelungsstellung zu lösen versuchen. Durch die Erfindung wird vermieden, daß der Sperriegel aufgrund von Trägheitskräften aus seiner Verriegelungsstellung mit der Steckzunge bewegt wird, welche quer zur Einschubrichtung der Steckzunge wirken.

Bei der Erfindung wird hierzu ein Sperrelement vorgesehen, das aufgrund seiner trägen Masse quer zur Betätigungsrichtung der Drucktaste bzw. der Längsrichtung des Einschubkanals eine Bewegung, die im wesentlichen senkrecht zur Ebene des Einschubkanals gerichtet ist, bei entsprechender Schockbelastung ausführen kann. Diese Bewegung verläuft in eine Endstellung (Sperrstellung), in welcher ein Entriegeln der Steckzunge bzw. ein Entfernen des Sperriegels aus dem Verriegelungseingriff mit der Steckzunge verhindert wird.

In bevorzugter Weise erfolgt die Bewegung des Sperrelements so, daß es in seiner Sperrstellung, insbesondere während der Abbremsphase des Strammvorgangs, in formschlüssigen Eingriff mit der Drucktaste kommt. Hierdurch kann über das Sperrelement zwischen dem Sperriegel in seiner Verriegelungsstellung und der Drucktaste ein Formschluß gebildet werden, der während der Schockbelastung unbeweglich am Rahmen abgestützt ist. Es wird hierdurch gewährleistet, daß Schockbelastungen in den unterschiedlichsten Richtungen sich nicht nachteilig auf das Schloß auswirken, weil durch den Formschluß die Schloßkomponenten, welche eine Öffnungsbewegung des Sperriegels aus seiner Verriegelungsstellung verursachen können, durch den Formschluß und die Abstützung am Rahmen bewegungslos gehalten werden. Dieser Formschluß wird insbesondere in der Abbremsphase des Strammvorganges erreicht.

In bevorzugter Weise ist das Sperrelement schwenkbar am Sperriegel abgestützt. Zwischen der schwenkbaren Abstützstelle des Sperrelementes am Sperriegel und der Achse des Sperriegels, um welche der Sperriegel schwenkbar am Rahmen gelagert ist, kann in vorteilhafter Weise ein Hebelarm vorgesehen sein, der eine erhöhte Sperrwirkung auf den Sperriegel ausübt.

Anhand der Figuren wird an Ausführungsbeispielen die Erfindung noch näher erläutert. Es zeigt:
- Fig. 1:: ein erstes Ausführungsbeispiel;
- Fig. 2 (A), (B):: ein zweites Ausführungsbeispiel;
- Fig. 3:: ein Ausführungsbeispiel für eine Sperriegelanordnung;
- Fig. 4:: in schnittbildlicher Darstellung eine Verankerungsstelle des Gurtschlosses; und
- Fig. 5:: eine Draufsicht auf die Verankerungsstelle der Fig. 4.

Die in den Figuren dargestellten Sicherheitsgurtschlösser besitzen jeweils einen Rahmen, welcher aus zwei Rahmenblechen 4 und 5 gebildet wird. Die beiden Rahmenbleche sind in bekannter Weise, beispielsweise durch Steckverbindung, miteinander verbunden. Zwischen den beiden Rahmenblechen 4 und 5 wird ein Einschubkanal 9 für eine Steckzunge 2 gebildet. Die Steckzunge 2 ist mit einem nicht näher dargestellten Sicherheitsgurtband in bekannter Weise verbunden. Die Steckzunge 2 wird im verriegelten Zustand, welcher in der Figur dargestellt ist, von einem Sperriegel 3 in der verriegelten Position gehalten. Der Sperriegel 3 ist um eine Achse 13 schwenkbar am von den beiden Rahmenblechen 4 und 5 gebildeten Rahmen gelagert. Auf den Sperriegel 3 wirkt eine Vorspannfeder 10. Die Vorspannfeder 10 drückt den Sperriegel 3 in seine Verriegelungsposition. Die Vorspannfeder 10 ist an einer Drucktaste 1 abgestützt. Die Drucktaste 1 ist in Richtung eines Doppelpfeiles 19 am Rahmen verschiebbar gelagert. Die Vorspannfeder 10 ist als Druckfeder ausgebildet. In der dargestellten Betriebsstellung des Gurtschlosses ist die Drucktaste 1 am Rahmen in bekannter Weise abgestützt.

Die Vorspannfeder 10 wirkt über einen Hebelarm 15 auf den Sperriegel 3 und spannt den Sperriegel in seine in den Figuren 1 bis 3 dargestellte Verriegelungsstellung vor. Die Vorspannfeder 10 kann sich direkt an dem an den Sperriegel 3 angeformten Hebelarm 15 abstützen. Zum Lösen der in den Figuren dargestellten Verriegelungsstellung besitzt beim Ausführungsbeispiel der Figur 1 die Drucktaste 1 eine Angriffsstelle 17, welche am Sperriegel 3 angreift. Der Abstand der Angriffsstelle 17 von der Schwenkachse 13 des Sperriegels 3 ist kürzer als der Abstand der Schwenkachse 13 von einer Abstützstelle 16, an welcher die Steckzunge 2 in der Verriegelungsstellung am Sperrstein des Sperriegels anliegt.

Wenn die Drucktaste 1 in Pfeilrichtung 20 mit einer bestimmten Kraft beaufschlagt wird, wird aufgrund der unterschiedlichen Abstände der Angriffsstelle 17 und der Abstützstelle 16 von der Schwenkachse 13 des Sperriegels eine Übersetzung dieser Kraft zum Lösen des Verriegelungseingriffes zwischen Steckzunge 2 und Sperriegel 3 erreicht.

Bei dem in der Fig. 2 (A) und (B) dargestellten Ausführungsbeispiel ist an den Sperriegel 3 an jeder Seite ein Stützarm 33 angeformt. Am vorderen Ende des Stützarmes 33 befindet sich eine Rolle 32. Die Rolle 32 stützt sich bei eingeschobener Sperrzunge 2 auf der Oberseite des oberen Rahmenbleches 4 ab. Zum Lösen des Sperreingriffs des Sperriegels 3 in die Steckzunge 2 befindet sich an der Drucktaste 1 an beiden Seiten eine schräge Rampe 31. Beim Verschieben der Drucktaste 1 in Pfeilrichtung 20 wird die Rolle 32 über die ansteigende schräge Rampe 31 geführt und der Sperriegel 3 aus seiner Eingriffsposition entfernt. Durch die Rollen 32 an den beiden Stützarmen 33 wird eine reibungsarme Führung entlang der Halsaushubschräge wirkenden schrägen Rampe 31 erreicht.

Das Einstecken der Sperrzunge 2 in den Einschubkanal erfolgt gegen die Kraft einer Auswerferfeder 7, welche am Rahmen auf der einen Seite abgestützt ist. Auf der anderen Seite der als Druckfeder ausgebildeten Auswerferfeder 7 befindet sich ein Auswerfer 6, der im Einschubkanal 9 verschiebbar geführt ist. Bei der in der Figur dargestellten Verriegelungsstellung wird die Steckzunge 2 durch die Kraft der Feder 7 an der Abstützstelle 16 auf den Sperrstein des Verriegelungshebels 3, welcher in eine Zungenöffnung der Steckzunge 2 eingeschoben ist, gedrückt. Wenn der in der Figur dargestellte Verriegelungseingriff durch die Drucktastenbetätigung gelöst ist, wird durch die Wirkung der Auswerferfeder 7 die Steckzunge 2 in Richtung eines Pfeiles 21 aus dem Einschubkanal entfernt.

Um ein Servoöffnungsmoment an der Abstützstelle 16 zu erreichen, sind die aneinanderliegenden Flächen und der Flächenteil des Sperrsteins des Sperriegels 3, welcher bei der Öffnungsbewegung am anliegenden Teil der Steckzunge 2 vorbeibewegt wird, entsprechend schräg ausgebildet, so daß durch die von der Auswerferfeder 7 vermittelte Druckkraft in Längsrichtung des Einschubkanals 9 das gewünschte Servoöffnungsmoment auf den Sperriegel 3 wirkt.

Für die Schocksicherheit besitzt das Gurtschloß ein Sperrelement 8. Dieses Sperrelement ist schwenkbar in einer Schwenkachse 14 am Sperriegel 3 gelagert. Zwischen der Schwenkachse 14, mit welcher das Sperrelement 8 am Sperriegel 3 gelagert ist, und der Achse 13, mit welcher der Sperriegel 3 am Rahmen gelagert ist, ist ein Hebelarm 15 wirksam. In der Verriegelungsbetriebsstellung, welche in der Figur 1 gezeigt ist, befindet sich das Sperrelement 8 in seiner Normalposition in der dargestellten Stellung. Hierbei wird das Sperrelement 8 durch die Vorspannfeder 10 in Richtung auf einen Anschlag 18 vorgespannt. Beim Einbringen des Sperriegels 3 in die dargestellte Verriegelungsstellung und beim Entfernen des Sperriegels 3 aus dieser Stellung kann das Sperrelement 8 entlang der Anschlagfläche 18 gleiten. In dieser Stellung ist das Sperrelement 8 außer Eingriff mit der Drucktaste 1.

Für einen formschlüssigen Eingriff miteinander sind an die Drucktaste 1 und an das Sperrelement 8 Eingriffsstellen 11 und 12 angeformt. Bei einer Schockbelastung, wie im einzelnen noch erläutert wird, kommen diese Eingriffsstellen 11 und 12 miteinander in Eingriff, so daß durch das Sperrelement 8 zwischen dem Sperriegel 3 und der Drucktaste 1 ein starrer Formschluß gebildet wird, der aufgrund der Lagerung der Drucktaste 1 und der Lagerung des Sperriegels 3 am Rahmen gegenüber dem Rahmen unbeweglich ist. Dieser Formschluß gewährleistet, daß die dargestellte Verriegelungsposition des Sperriegels bei Schockbelastungen aus beliebigen Richtungen nicht gelöst wird.

Wenn bei einer Gurtstraffung das Gurtschloß entlang einer gebogenen Bahn (Pfeil 22) geführt wird, wirken auf die Teile des Sicherheitsgurtschlosses Seitenkräfte. Diese resultieren aus Trägheitskräften, die erzeugt werden durch seitliche Beschleunigungskomponenten, welche auf die trägen Massen der einzelnen Bestandteile des Sicherheitsgurtschlosses wirken. Aufgrund der quer gerichteten (Pfeil 23) Komponente und der am Sperrelement 8 wirkenden Trägheitskraft wird das Sperrelement 8 entgegen dem Uhrzeigersinn um seine Schwenkachse 14 geschwenkt, so daß die Eingriffsstellen 11 und 12 an der Drucktaste 1 und am Sperrelement 8 in Eingriff miteinander kommen. In diesen Eingriff kommen das Sperrelement 8 und die Drucktaste 1 bereits zu Beginn der Strafferbewegung, d.h. zum Zeitpunkt der höchsten Beschleunigung des Gurtschlosses und seiner Bestandteile. Dieser formschlüssige Eingriff bleibt auch aufrechterhalten bei der Abbremsung der Strafferbewegung. Bei der Abbremsung der Strafferbewegung übt das Sperrelement 8 aufgrund seiner trägen Masse eine der Trägheitskraft in Längsrichtung des Einschubkanals 9 aus, welche über den Hebelarm 15 auf den Sperriegel 3 ein Drehmoment erzeugt, das den Sperriegel in seiner Verriegelungsstellung hält. Diese Trägheitskraftkomponente kompensiert auch die an der Angriffsstelle 17 wirksam werdende Trägheitskraft der Drucktaste 1 in der Fig.1.

In bevorzugter Weise kann der Schwerpunkt 24 des Sperrelementes 8 nach außen versetzt (d) gegenüber der Schwenkachse 14 des Sperrelementes 8 an dem Sperriegel 3 sein. Hierdurch wird gewährleistet, daß auch parallel zur Einschubrichtung des Einschubkanals 9 wirkende Beschleunigungen aufgrund der trägen Masse des Sperrelementes 8 Trägheitsmomente erzeugen, durch welche das Sperrelement 8 und sein Schwenklager 14 am Sperriegel 3 verschwenken, so daß die Eingriffsstellen 11 und 12 miteinander in Eingriff kommen.

Aus der Figur ist ferner zu ersehen, daß die Wirklinie 25 der Vorspannfeder 10 gegenüber dem Schwenklager 14 des Sperrelementes 8 versetzt ist, so daß auf das Sperrelement 8 ein erforderliches Drehmoment wirkt, um das Sperrelement 8 in seiner Normalposition bei der dargestellten Verriegelungsstellung zu halten. In dieser Stellung des Sperrelementes 8 kann die Drucktaste 1 behinderungsfrei zum Öffnen des Verriegelungseingriffes des Sperriegels 3 in die Steckzunge 2 in Betätigungsrichtung (Pfeil 20) betätigt werden. Der Schwerpunkt des Sperrelementes 8 kann beispielsweise auf dieser Wirklinie liegen.

Um das Sperrelement 8 in die in der Figur dargestellte Normalposition zu bringen, kann jedoch auch eine gesonderte Feder vorgesehen sein.

Wie aus der Fig. 2 (A) zu ersehen ist, kann an den Sperrriegel 3 ein Schockhebel 35 angeformt sein, der sich bei eingesteckter Steckzunge 2 auf der Oberseite des Rahmenbleches 4 abstützt. Der Schockhebel 35 kann auch durch Verschweißen mit dem Sperriegel 3 verbunden sein. Der Schockhebel 35 befindet sich unterhalb eines Anschlages 34, welcher an die Drucktaste 1 angeformt sein kann. Da durch den Eingriff des Sperrelementes 8 in die Drucktaste 1 an den Eingriffsstellen 11 und 12 eine Bewegung der Drucktaste 1 bei Schockbelastung verhindert wird, erreicht man durch den unterhalb des Anschlages 34 angeordneten Schockhebel 35 eine zusätzliche geometrische Lagefixierung des Sperriegels 3 bei Schockbelastung.

Der Anschlag 34 kann auch als querverlaufender Steg einer Klammer 37 ausgebildet sein, die formschlüssig in den von den Rahmenblechen 4 und 5 gebildeten Rahmen, z. B. unter das obere Rahmenblech 4 untergreift, wie die Fig. 2 (B) zeigt. Der Rahmen 37 kann als Einlegteil, welches aus Metall besteht, in die Drucktaste 1 integriert sein. Auch bei zerstörter Drucktaste 1 wird die Sperrfunktion aufrechterhalten.

In der Fig. 3 ist ein Ausführungsbeispiel einer Sperriegelanordnung dargestellt. In der Fig. 3 ist die Ausbildung des Sperriegels 3 in seinem Bereich zwischen den beiden Rahmenblechen 4 und 5, welcher in Sperreingriff mit einem Riegelteil 26 der Steckzunge 2 kommt, dargestellt. Oberhalb des Rahmenbleches 4 kann der Sperriegel 3 so ausgebildet sein, wie es in den Ausführungsbeispielen 1 und 2 gezeigt ist.

Der Sperriegel 3 besitzt eine kreiszylindrische Riegelfläche 27 um die Sperriegelachse 13, die sich wenigstens im Bereich der Abstützstelle 16 der Riegelkontur 26 der Steckzunge 2 erstreckt. Die Achse 13 befindet sich bevorzugt in der Mittelachse des oberen Rahmenbleches 4 (Oberplatine).

Die kreiszylindrische Riegelfläche 27 setzt sich in einer im dargestellten Sperrzustand schräg verlaufenden, z. B. parabolischen Fläche 38 bis zur Unterseite des unteren Rahmenbleches 5 (Unterplatine) fort. Zur Oberseite des oberen Rahmenbleches 4 kann die kreiszylindrische Riegelfläche 27 sich fortsetzen oder geradlinig weitergerückt sein. Die Riegelkontur 26 an der Steckzunge 2 ist als ebene Fläche ausgebildet und hat ein geradliniges Profil, wie es in der Fig. 3 dargestellt ist. Durch die gezeigte Ausführungsform wird eine Reduzierung der Losbrechkraft an der Abstützstelle 16 zwischen der Riegelkontur des Riegelteils 26 und der kreiszylindrischen Riegelfläche 27 bei gegebener Vorlast erreicht. Ferner erzielt man das schon erläuterte Servoöffnungsmoment aufgrund der Form der Fläche 38.

In den Figuren 4 und 5 ist eine Verankerungsstelle des Gurtschlosses dargestellt. Die Verankerungsstelle besitzt ein ovales Hohlniet 28 (Ovalkopf-Form-Hohlniet), das die beiden Rahmenbleche 4 und 5 starr miteinander verbindet. Das Hohlniet 28 übt eine Abstandhalterfunktion zwischen den beiden Rahmenblechen 4 und 5 aus. Zur Verankerung des Gurtschlosses dient ein Verankerungsgurtband 29, dessen geschlauftes Ende durch den Hohlraum des Hohlnietes 28 geführt ist. An der Innenseite des Hohlnietes 28 ist ein Gurtbandschoner 30 vorgesehen. Das Gurtschloß kann über das Verankerungsgurtband 29 am Fahrzeugaufbau, insbesondere in der Bodengruppe, verankert werden. Das umgelegte Ende des Gurtbandes ist im Bereich 36 mit dem Gurtband 29 vernäht.

## Patentansprüche

1. Sicherheitsgurtschloß mit einem an einem Rahmen vorgesehenen Einschubkanal für eine mit einem Sicherheitsgurt verbundene Steckzunge, einem federbelasteten Sperriegel für die Steckzunge, einer gegen Rückfederung betätigbaren Drucktaste zum Entriegeln der Steckzunge, einem unter Federwirkung stehenden Auswerfer für die entriegelte Steckzunge und einer Schocksicherung, die ein Entriegeln der Steckzunge bei auf die Schloßteile einwirkender Beschleunigung verhindert, wobei die Schocksicherung ein Sperrelement (8) aufweist, welches aufgrund seiner trägen Masse bei einer quer zur Betätigungsrichtung der Drucktaste (1) bzw. der Längsrichtung des Einschubkanals (9) ausgerichteten und auf den Sperriegel (3) lösend wirkenden überhöhten Beschleunigung in eine das Entriegeln der Steckzunge (2) verhindernde Sperrstellung bewegbar ist, **dadurch gekennzeichnet**, daß in der Sperrstellung das Sperrelement (8) zwischen dem Sperriegel (3) und der Drucktaste (1) einen am Rahmen (4, 5) abgestützten Formschluß bildet.

2. Sicherheitsgurtschloß nach Anspruch 1 **dadurch gekennzeichnet**, daß die Bewegungsrichtung des Sperrelements (8) in die Sperrstellung etwa senkrecht zur Ebene des Einschubkanals (9) liegt.

3. Sicherheitsgurtschloß nach Anspruch 1 oder 2, **dadurch gekennzeichnet**, daß das in der Sperrstellung befindliche Sperrelement (8) die Bewegung der Drucktaste (1) begrenzt.

4. Sicherheitsgurtschloß nach einem der Ansprüche 1 bis 3, **dadurch gekennzeichnet**, daß die Bewegung des Sperrelements (8) in die Sperrstellung eine Schwenkbewegung ist.

5. Sicherheitsgurtschloß nach einem der Ansprüche 1 bis 4, **dadurch gekennzeichnet**, daß das Sperrelement (8) am Sperriegel (3) schwenkbar abgestützt ist.

6. Sicherheitsgurtschloß nach einem der Ansprüche 1 bis 5, **dadurch gekennzeichnet**, daß durch das Sperrelement (8) eine Öffnungsbewegung der Drucktaste (1) und/oder des Sperriegels (3) gesperrt ist.

7. Sicherheitsgurtschloß nach einem der Ansprüche 1 bis 6, **dadurch gekennzeichnet**, daß das Sperrelement (8) gegen die Kraft einer Feder (10) in die Sperrstellung schwenkbar ist.

8. Sicherheitsgurtschloß nach einem der Ansprüche 1 bis 7, **dadurch gekennzeichnet**, daß an die Drucktaste (1) und an das Sperrelement (8) aneinander angepaßte Eingriffsstellen (11, 12) angeformt sind.

9. Sicherheitsgurtschloß nach einem der Ansprüche 1 bis 8, **dadurch gekennzeichnet**, daß der Sperriegel (3) am Rahmen (4, 5) drehbar um eine Achse (13) gelagert ist und daß zwischen der Achse (13) und dem Schwenklager (14) des Sperrelements (8) am Sperriegel (3) ein Hebelarm (15) gebildet ist.

10. Sicherheitsgurtschloß nach Anspruch 7, **dadurch gekennzeichnet**, daß das Sperrelement (8) durch die Feder (10) gegen einen Anschlag (18) am Rahmen (4, 5) gedrückt ist.

11. Sicherheitsgurtschloß nach einem der Ansprüche 1 bis 10, **dadurch gekennzeichnet**, daß der Sperriegel (3) als Formkörper ausgebildet ist, der in seiner Verriegelungsposition eine Abstützstelle (16) für die verriegelte Steckzunge (2) und eine Angriffsstelle (17) für die Drucktaste (1) aufweist, deren Abstände zur Achse (13) des Sperrriegels (3) so bemessen sind, daß eine Krafteinwirkung auf die Drucktaste (1) in Betätigungsrichtung mit Kraftübersetzung an der Abstützstelle (16) wirkt.

12. Sicherheitsgurtschloß nach einem der Ansprüche 1 bis 11, **dadurch gekennzeichnet**, daß bei der Öffnungsbewegung des Sperriegels (3) ein durch die Auswerferfeder (7) erzeugtes Servoöffnungsmoment gebildet ist.

13. Sicherheitsgurtschloß nach einem der Ansprüche 1 bis 12, **dadurch gekennzeichnet**, daß der Sperriegel (3) eine an einem Riegelteil (26) der eingesteckten Steckzunge (2) anliegende kreiszylindrische Riegelfläche (27) um die Achse (13) des Sperriegels (3) aufweist.

14. Sicherheitsgurtschloß nach Anspruch 13, **dadurch gekennzeichnet**, daß die kreiszylindrische Riegelfläche (27) bei eingesteckter Steckzunge (2) zumindest im Bereich der Abstützstelle (16) vorgesehen ist.

15. Sicherheitsgurtschloß nach einem der Ansprüche 1 bis 14, **dadurch gekennzeichnet**, daß die Achse (13) des Sperriegels (3) eine im oberen Rahmenblech (4) gebildete Drehachse ist.

16. Sicherheitsgurtschloß nach einem der Ansprüche 1 bis 15, **dadurch gekennzeichnet**, daß eine Verankerungsstelle des Gurtschlosses ein ovales Hohlniet (28) aufweist, welches die beiden Rahmenbleche (4, 5) starr miteinander verbindet, und daß das Hohlniet mit einem geschlauften Ende eines Verankerungsgurtbandes (29) verbunden ist.

17. Sicherheitsgurtschloß nach einem der Ansprüche 1 bis 16, **dadurch gekennzeichnet**, daß durch einen starr mit dem Sperriegel (3) verbundenen Hebel (35), welcher unter einem mit der durch das Sperrelement (8) gesperrten Drucktaste (1) befestigten Anschlag (34) angeordnet ist, eine geometrische Lagefixierung des Sperriegels (3) während einer Schockbelastung gewährleistet ist.

18. Sicherheitsgurtschloß nach Anspruch 17, **dadurch gekennzeichnet**, daß der Anschlag (34) als Teil einer Klammer (37) ausgebildet ist, die formschlüssig in den Rahmen (4, 5) eingreift.

19. Sicherheitsgurtschloß nach einem der Ansprüche 1 bis 18, **dadurch gekennzeichnet**, daß die an der Drucktaste (1) abgestützte Vorspannfeder (10) an einem an den Sperriegel (3) angeformten Hebelarm (15) angreift.

## Claims

1. Safety belt lock with an insertion channel provided on a frame, for an insertion tongue connected to a safety belt, a spring-loaded safety catch for the insertion tongue, a push button which can be operated against spring-back for release of the insertion tongue, an ejector which is under spring action for the released insertion tongue, and shock prevention means which prevents release of the insertion tongue in case of acceleration acting on the lock members, wherein the shock prevention means comprises a blocking element (8) which on account of its inert mass in case of excessive acceleration oriented transversely to the direction of operation of the push button (1) or the longitudinal direction of the insertion channel (9) and having a releasing effect on the safety catch (3) is movable into a blocking position which prevents release of the insertion tongue (2), characterised in that in the blocking position the blocking element (8) between the safety catch (3) and the push button (1) forms shape locking means supported on the frame (4, 5).

2. Safety belt lock according to claim 1, characterised in that the direction of movement of the blocking element (8) into the blocking position is approximately perpendicular to the plane of the insertion channel (9).

3. Safety belt lock according to claim 1 or 2, characterised in that the blocking element (8) which is in the blocking position limits the movement of the push button (1).

4. Safety belt lock according to any of claims 1 to 3, characterised in that the movement of the blocking element (8) into the blocking position is a pivot movement.

5. Safety belt lock according to any of claims 1 to 4, characterised in that the blocking element (8) is pivotably supported on the safety catch (3).

6. Safety belt lock according to any of claims 1 to 5, characterised in that by the blocking element (8) an opening movement of the push button (1) and/or of the safety catch (3) is blocked.

7. Safety belt lock according to any of claims 1 to 6, characterised in that the blocking element (8) is pivotable into the blocking position against the force of a spring (10).

8. Safety belt lock according to any of claims 1 to 7, characterised in that engaging points (11, 12) adapted to each other are formed integrally on the push button (1) and on the blocking element (8).

9. Safety belt lock according to any of claims 1 to 8, characterised in that the safety catch (3) is mounted on the frame (4, 5) so as to be rotatable about an axis (13) and in that between the axis (13) and the pivot bearing (14) of the blocking element (8) on the safety catch (3) is formed a lever arm (15).

10. Safety belt lock according to claim 7, characterised in that the blocking element (8) is biased by the spring (10) towards a stop (18) on the frame (4, 5).

11. Safety belt lock according to any of claims 1 to 10, characterised in that the safety catch (3) is constructed as a moulded body which in its locking position comprises a support point (16) for the locked insertion tongue (2) and a point of application (17) for the push button (1), of which the distances from the axis (13) of the safety catch (3) are such that a force effect acts on the push button (1) in the direction of operation with transmission of force at the support point (16).

12. Safety belt lock according to any of claims 1 to 11, characterised in that during the opening movement of the safety catch (3) a servo opening moment generated by the ejector spring (7) is formed.

13. Safety belt lock according to any of claims 1 to 12, characterised in that the safety catch (3) comprises a circular cylindrical catch surface (27) around the axis (13) of the safety catch (3), abutting against a catch portion (26) of the inserted insertion tongue (2).

14. Safety belt lock according to claim 13, characterised in that the circular cylindrical catch surface (27) is provided at least in the region of the support point (16) when the insertion tongue (2) is inserted.

15. Safety belt lock according to any of claims 1 to 14, characterised in that the axis (13) of the safety catch (3) is an axis of rotation formed in the upper frame plate (4).

16. Safety belt lock according to any of claims 1 to 15, characterised in that an anchor point of the belt lock comprises an oval hollow rivet (28) which rigidly connects the two frame plates (4, 5) to each other, and in that the hollow rivet is connected to a looped end of an anchor belt strap (29).

17. Safety belt lock according to any of claims 1 to 16, characterised in that geometrical fixing of the safety catch (3) in position when it is subjected to a shock is ensured by a lever (35) which is rigidly connected to the safety catch (3) and which is arranged under a stop (34) attached to the push button (1) blocked by the blocking element (8).

18. Safety belt lock according to claim 17, characterised in that the stop (34) is constructed as part of a clip (37) which engages in the frame (4, 5) in form-locking relationship.

19. Safety belt lock according to any of claims 1 to 18, characterised in that the pretensioning spring (10) supported on the push button (1) engages a lever arm (15) formed integrally on the safety catch (3).

## Revendications

1. Boucle de ceinture de sécurité comprenant un canal d'introduction aménagé dans un boîtier-serrure pour une attache de boucle liée à une ceinture de sécurité, un pêne sollicité par ressort pour l'attache de boucle, un bouton-poussoir actionnable à l'encontre de la force d'un ressort aux fins de déverrouiller l'attache de boucle, un éjecteur sollicité par ressort pour l'attache de boucle déverrouillée et une sécurité aux chocs qui empêche un déverrouillage de l'attache de boucle dans le cas d'une accélération agissant sur les éléments de la boucle, la sécurité aux chocs comprenant un élément de blocage (8) qui, du fait de sa masse d'inertie, lors d'une accélération anormalement élevée transversalement à la direction d'actionnement du bouton-poussoir (1) ou à la direction longitudinale du canal d'introduction (9) tendant à libérer le pêne (3), peut être amené dans une position de blocage empêchant le déverrouillage de l'attache de boucle (2), caractérisée par le fait que dans la position de blocage, l'élément de blocage (8) forme une liaison par obstacle entre le pêne (3) et le bouton-poussoir (1), qui prend appui sur le boîtier-serrure (4, 5).

2. Boucle de ceinture de sécurité selon la revendication 1, caractérisée par le fait que la direction de déplacement de l'élément de blocage (8) vers sa position de blocage est sensiblement perpendiculaire au plan du canal d'introduction (9).

3. Boucle de ceinture de sécurité selon la revendication 1 ou 2, caractérisée par le fait que l'élément de blocage (8) se trouvant dans la position de blocage limite le déplacement du bouton-poussoir (1).

4. Boucle de ceinture de sécurité selon une des revendications 1 à 3, caractérisée par le fait que le déplacement de l'élément de blocage (8) dans la position de blocage est un mouvement de pivotement.

5. Boucle de ceinture de sécurité selon une des revendications 1 à 4, caractérisée par le fait que l'élément de blocage (8) est monté pivotant sur le pêne (3).

6. Boucle de ceinture de sécurité selon une des revendications 1 à 5, caractérisée par le fait que l'élément de blocage (8) empêche un déplacement d'ouverture du bouton-poussoir (1) et/ou du pêne (3).

7. Boucle de ceinture de sécurité selon une des revendications 1 à 6, caractérisée par le fait que l'élément de blocage (8) peut pivoter dans la position de blocage (3) à l'encontre de la force d'un ressort (10).

8. Boucle de ceinture de sécurité selon une des revendications 1 à 7, caractérisée par le fait que des zones d'enclenchement (11, 12) mutuellement adaptées sont aménagées sur le bouton-poussoir (1) et sur l'élément de blocage (8).

9. Boucle de ceinture de sécurité selon une des revendications 1 à 8, caractérisée par le fait que le pêne (3) est monté tournant autour d'un axe (13) sur le boîtier-serrure (4, 5) et qu'un bras de levier (15) est aménagé sur le pêne (3), entre l'axe (13) et le palier d'articulation (14) de l'élément de blocage (8).

10. Boucle de ceinture de sécurité selon la revendication 7, caractérisée par le fait que l'élément de blocage (8) est pressé par un ressort (10) contre une butée (18) prévue sur le boîtier-serrure (4, 5).

11. Bouche de ceinture de sécurité selon une des revendications 1 à 10, caractérisée par le fait que le pêne (3) est réalisé sous la forme d'un corps moulé qui, dans sa position de verrouillage, comporte un point d'appui (16) pour l'attache de bouche (2) verrouillée et un point d'action (17) pour le bouton-poussoir (1), dont les distances par rapport à l'axe (13) du pêne sont telles qu'une force exercée sur le bouton-poussoir (1) dans la direction d'actionnement agit démultipliée sur le point d'appui (16).

12. Bouche de ceinture de sécurité selon une des revendications 1 à 11, caractérisée par le fait qu'un servo-moment d'ouverture produit par le ressort d'éjection (7) est créé lors du déplacement d'ouverture du pêne (3).

13. Bouche de ceinture de sécurité selon une des revendications 1 à 12, caractérisée par le fait que le pêne (3) comporte une surface de verrouillage (27) cylindrique circulaire autour de l'axe (13) du pêne qui est en contact avec une partie de verrouillage (26) de l'attache de bouche (2) introduite.

14. Bouche de ceinture de sécurité selon la revendication 13, caractérisée par le fait que la surface de verrouillage (27) cylindrique circulaire, lorsque l'attache de bouche (2) est introduite, est aménagée au moins dans la région du point d'appui (16).

15. Bouche de ceinture de sécurité selon une des revendications 1 à 14, caractérisée par le fait que l'axe (13) du pêne (3) est un axe de rotation aménagé dans la tôle de boîtier-serrure (4) supérieure.

16. Boucle de ceinture de sécurité selon une des revendications 1 à 15, caractérisée par le fait qu'un point d'ancrage de la boucle de ceinture comporte un rivet creux (28) ovale qui relie rigidement l'une à l'autre les deux tôles de boîtier-serrure (4, 5) et par le fait que le rivet creux est relié à une extrémité bouclée d'une sangle d'ancrage (29).

17. Boucle de ceinture de sécurité selon une des revendications 1 à 16, caractérisée par le fait qu'un levier (35) qui est lié rigidement au pêne (3) et est disposé au dessous d'une butée (34) liée au bouton-poussoir (1) bloqué par l'élément de blocage (8) assure un maintien en position géométrique du pêne (3) pendant une sollicitation par choc.

18. Boucle de ceinture de sécurité selon la revendication 17, caractérisée par le fait que la butée (34) est réalisée sous la forme d'une partie d'une agrafe (37) qui s'engage par complémentarité de forme dans le boîtier-serrure (4, 5).

19. Boucle de ceinture de sécurité selon une des revendications 1 à 18, caractérisée par le fait que le ressort de précontrainte (10) qui prend appui sur le bouton-poussoir (1) agit sur un bras de levier (15) aménagé sur le pêne (3).
